# EUROPÄISCHE PATENTSCHRIFT

(11) **EP 0 161 449 B1**
(45) Veröffentlichungstag und Bekanntmachung des Hinweises auf die Patenterteilung: **19.08.1987**
(21) Anmeldenummer: 85103921.4
(22) Anmeldetag: 01.04.1985
(51) Int. Cl.: B65B 7/08

(54) **Vorrichtung zum Verschliessen gefüllter Säcke**
Device for closing filled bags
Dispositif pour former des sacs remplis

(30) Priorität: 26.04.1984 DE 3415604
(43) Veröffentlichungstag der Anmeldung: 21.11.1985
(73) Patentinhaber: Windmöller & Hölscher, D-49525 Lengerich (DE)
(72) Erfinder: Tetenborg, Konrad, D-4540 Lengerich (DE); Hüwelmann, Helmut, D-4540 Lengerich (DE)
(74) Vertreter: Lorenz, Eduard

## Beschreibung

Die Erfindung betrifft eine Vorrichtung zum Verschließen gefüllter, zumindest teilweise aus thermoplastischem Material bestehender Säcke, vorzugsweise Großsäcke mit einem Füllvolumen von 1 m³ und mehr, mit einer die gefüllten Säcke in die Schließstation einfahrenden Fördereinrichtung, vorzugsweise einem Förderband, mit das obere Sackende oberhalb der Sackfüllung auseinanderziehenden und straffhaltenden Spreizeinrichtungen, mit beidseits des straffgehaltenen Sackendes auf die Sackfüllung absenkbaren und zueinander parallelen Andrückleisten, die in der abgesenkten Stellung einen Spalt zum Durchtritt des Sackendes zwischen sich begrenzen, und mit einer oberhalb der Andrückleiste vorgesehenen Verschließeinrichtung.

Eine aus der DE-AS 12 65 643 bekannte Vorrichtung dieser Art ist mit einer über Hebel an die eine Andrückleiste tragenden Lenker angelenkte U-förmige Umlenkschiene versehen, die über eine Druckmittelkolbenzylindereinheit derart über das von den Spreizeinrichtungen freigegebene obere Sackende schwenkbar ist, daß dieses auf sich gefaltet wird und beim erneuten Einschalten des Förderbandes in der gefalteten Form in Leitschienen eingeführt wird, über die es einer das umgefaltete Sackende fixierenden Nähmaschine zugeführt wird.

Insbesondere bei Großsäcken besteht das Bedürfnis, das offene obere Sackende nach der Befüllung durch eine Schweißnaht zu schließen und an dem Sack zu befestigen.

Aufgabe der Erfindung ist es daher, eine Vorrichtung der eingangs angegebenen Art zu schaffen, mit der sich in einfacher Weise die Sackenden insbesondere von gefüllten Großsäcken verschweißen und fest mit dem Sack verbinden lassen, so daß diese kompakte, gut lagerfähige Verpackungen bilden.

Erfindungsgemäß wird diese Aufgabe dadurch gelöst, daß die Verschließeinrichtung aus zwischen den Spreizeinrichtungen und den Andrückleisten an das Sackende angreifenden und beidseits von diesem angeordneten Schweißleisten besteht, daß die in Förderrichtung hintere Andrückleiste mit gegen die auf die Sackfüllung angedrückte obere Sackwandung gerichteten Klebstoffdüsen versehen ist und daß die in Förderrichtung vordere Andrückleiste- eine dem Sackende zugewandte Faltkante oder -stange besitzt, die dieses nach dem Anfahren des Förderers nach dem Bilden der Kopfschweißnaht und Öffnen der Schweißbacken auf die mit Leimstreifen versehene flachgedrückte nachlaufende Hälfte der Sackoberseite umlegt und andrückt.

Mit der erfindungsgemäßen Vorrichtung lassen sich kompakte etwa quaderförmige verschlossene Säcke schaffen, die sich raumsparend lagern und transportieren lassen. Beim Umlegen des oberen Sackendes kann dieses von den Spreizeinrichtungen freigegeben oder abgezogen werden.

Um auch die über den Sack seitlich überstehenden Fahnen des umgelegten und auf dem Sack fixierten Sackendes auf dem Sack zu befestigen, kann in weiterer Ausgestaltung der Erfindung die in Förderrichtung vordere Andrückleiste mit gegen das umgelegte Sackende gerichteten Klebstoffdüsen versehen sein. Auf die durch diese Klebstoffdüsen aufgetragenen Leimstreifen werden sodann die überstehenden Fahmen des umgelegten Sackendes in einer nachgeschalteten Station gefaltet, angedrückt und dadurch fixiert.

Weitere vorteilhafte Ausgestaltungen der Erfindung sind Gegenstand der Unteransprüche.

Ein Ausführungsbeispiel' der Erfindung wird nachstehend anhand der Zeichnung, in deren einziger Figur die Verschließvorrichtung im Schnitt dargestellt ist, näher erläutert.

Auf dem Förderband 1 wird in Förderrichtung A von einer vorgeschalteten Füllstation ein mit Füllgut gefüllter Großsack 2 zu der in der Zeichnung dargestellten Verschweiß- und Beleimstation 3 transportiert. Während des Transports wird dabei das obere offene Sackende 4 durch mit dem Förderband 1 in nicht dargestellter Weise mitbewegte Greifer 5 senkrecht und in der Breite straff gehalten.

Die Verschweiß- und Beleimstation 3 weist ein Gestell mit zwei Seitenteilen auf, von denen nur das hintere Seitenteil 6 angedeutet ist. In den beiden Seitenteilen 6 ist eine Welle 7 gelagert, die mittels eines auf ihr befestigten Schwenkhebels 8 über die Kolbenzylindereinheit 8' um den Winkel a verdreht werden kann. Die Kolbenzylindereinheit 8' ist dabei über eine Konsole 10 an einer beide Seitengestelle 6 verbindenden Traverse 11 befestigt. Auf die Welle 7 sind neben dem Schwenkhebel 8 zwei Lenker 12 mit Abstand zueinander aufgesetzt, die mit zwei weiteren auf eine Welle 14 aufgesetzten Lenkern 13 wie Parallellenker wirken, da deren freie Enden gelenkig mit einem Halter 15 verbunden sind, der aus zwei senkrechten Platten 16 und einem diese verbindenden Querträger 17 besteht. Außer durch den Querträger 17 sind die Platten 16 noch durch drei Wellen 18-20 miteinander verbunden, wobei der gesamte Halter 15 von den die Wellen 18 und 20 umgreifenden Lenkern 12 und 13 gehalten wird. Auf die Welle 19 ebenso wie auf die Welle 20 sind je zwei mit Abstand zueinander angeordnete gleichlange Hebel 21 und 22 einendig aufgeklemmt, die anderenends mit senkrechten Armen 23 gelenkig verbunden sind, welche mit ihren unteren beiden Enden mit einem Tragprofil 24 verschweißt sind. Dieses Tragprofil trägt einen aus mehreren Stäben 25 bestehenden Preßrechen. Zwei im Abstand zueinander angeordnete Schmelzkleberdüsen 26 sind ebenfalls noch an dem Tragprofil 24 befestigt, die auf nicht dargestellte Weise aus einem Vorratsbehälter über Zulaufleitungen bei Bedarf mit Kleber versorgt werden können. Über die Kolbenzylindereinheit 27, die mit dem Querträger 17 verbunden ist und den auf die Welle 20 aufgeklemmten Schwenkhebel 28 können die Hebel 21 und 22 parallel zueinander verschwenkt werden.

Die dem Betrachter zugewandte rechte Maschinenseite ist einfacher aufgebaut. Die Rechenstäbe 25' sind zwar ebenfalls mit einem Tragprofil 24' verbunden und letzteres wiederum mit Armen 23', wobei die Arme 23' an den Hebeln 21' und 22' befestigt sind. Die Hebel 21' und 22' sind mit ihren den Armen 23' abgewandten Enden fest mit zwei Wellen 19' und 20' verbunden, wobei auf die Welle 19' zusätzlich noch der Schwenkhebel 28' geklemmt ist, so daß die Arme 23' und dabei auch die Rechenstäbe 25' aus der mit vollen Linien dargestellten Lage in die mit gestrichelten Linien dargestellte verschwenkt werden können, und zwar durch die an dem Schwenkhebel 28' angreifende Kolbenzylindereinheit 27'. Die Wellen 19' und 20' sind in zwei senkrechten Platten 16' gelagert, die von einer Quertraverse gehalten werden. Die vorderen Enden der Stäbe 25' sind miteinander durch eine Faltstange 30 verbunden. An der dem Rand 4 zugewandten Seite weist das Tragprofil 24' zwei mit Abstand zueinander angeordnete Schmelzkleberdüsen 26' auf, die identisch sind mit den Düsen 26. Oberhalb des offenen und senkrecht stehenden Sackrandes 4 befindet sich eine Schweißeinrichtung, die aus einer ortsfesten und aus einer gegen die ortsfeste schwenkbaren Schweißbacke 31 bzw. 32 besteht.

Im Betrieb wird der Sack 2 mit senkrecht und straffgehaltenem Rand 4 in Pfeilrichtung A von Zangen 5 gehalten in die Station 3 eingefahren, wobei die Zangen 5 schon so weit abgesenkt sind, daß die obere Sackkante während der nachfolgenden Bearbeitungsgänge ihre Höhenlage beibehält, das heißt, das unterhalb der Zangen 5 befindliche Sackmaterial hängt bis zur Füllguthöhe in der strichpunktiert angedeuteten Weise lappig und faltig herunter. Um während des Einfahrens des Sackes 2 in die Station 3 nirgendwo anzuecken, nehmen die mit Bezug auf die Figur linken Rechenstäbe die mit voll ausgezogenen Linien dargestellte Lage ein. Der Sack 2 bzw. das das Sackförderband 1 wird angehalten, sobald sich der Sackrand 4 vor der festen Schweißbacke 31 befindet. Zu diesem Zeitpunkt ist die Gegenbacke 32 hochgeschwenkt. Danach wird die Kolbenzylindereinheit 8' betätigt, wodurch die Rechenstäbe 25 in die nur angedeutete Position B verschwenkt werden. Sie nehmen dann dieselbe Höhenlage ein, wie die mit voll ausgezogenen Linien dargestellten Rechenstäbe 25'. Sodann werden die Kolbenzylindereinheiten 27 und 27' etwa gleichzeitig betätigt, wobei die Rechenstäbe 25 und 25' von oben auf das Füllgut drücken und dabei die oberhalb des Füllgutes im Sack 2 befindliche Luft auspressen. Im Anschluß daran wird die Gegenbacke 32 gegen die Schweißbacke 31 geschwenkt und dadurch der Sackrand verschweißt.

Ist dies geschehen, schwenkt die Backe 32 wieder ab, die Kolbenzylindereinheiten 27 und 27' werden drucklos geschaltet, bei Bedarf sogar mit geringerem Gegendruck beaufschlagt, um die Rechenstäbe 25 und 25' in einen Gleichgewichtszustand zu bringen, und das Förderband 1 wird eingeschaltet. Während des Abtransportes des Sackes 2 durch das Förderband 1 läuft Schmelzkleber aus den Düsen 26 und 26' aus, so daß einerseits auf die obere linke Sackhälfte und andererseits auf den durch die Stange 30 umgelegten Sackrand 4 je zwei parallel zueinander verlaufende Kleberstreifen gebildet werden. Auf die durch die beiden Düsen 26 gebildeten Klebestreifen wird, wie gesagt, über die Faltstange 30 der obere Sackrand 4 gefaltet, der ganz flach liegt. Die beiden seitlich überstehenden Sackfahnen werden in einer nachfolgenden Station auf die beiden durch die Düsen 26' gebildeten Kleberstreifen nach innen umgelegt und fixiert.

## Patentansprüche

1. Vorrichtung zum Verschließen gefüllter, zumindest teilweise aus thermoplastischem Material bestehender Säcke, vorzugsweise von Großsäcken mit einem Füllvolumen von 1 m³ und mehr, mit einer die gefüllten Säcke (2) in die Schließstation einfahrenden Fördereinrichtung, vorzugsweise einem Förderband (1), mit beidseits des von Spreizeinrichtungen (5) straff gehaltenen Sackendes (4) auf die Sackfüllung absenkbaren und zueinander parallelen Andrückleisten (25, 25'), die in der abgesenkten Stellung einen Spalt zum Durchtritt des Sackendes zwischen sich begrenzen, und mit einer oberhalb der Andrückleiste vorgesehenen Verschließeinrichtung (31, 32), dadurch gekennzeichnet, daß die Verschließeinrichtung aus zwischen den Spreizeinrichtungen (5) und den Andrückleisten (25, 25') an das Sackende (4) angreifenden und beidseits von diesem angeordneten Schweißleisten (31, 32) besteht, daß die in Förderrichtung hintere Andrückleiste (25) mit gegen die auf die Sackfüllung angedrückte obere Sackwandung gerichteten Klebstoffdüsen (26) versehen ist und daß die in Förderrichtung vordere Andrückleiste (25') eine dem Sackende (4) zugewandte Faltkante oder - stange (30) besitzt, die dieses nach dem Anfahren des Förderers (1) nach dem Bilden der Kopfschweißnaht und Öffnen der Schweißbacken auf die mit Leimstreifen versehene flachgedrückte nachlaufende Hälfte der Sackoberseite umlegt und andrückt.

2. Vorrichtung nach Anspruch 1, dadurch gekennzeichnet, daß die in Förderrichtung (A) vordere Andrückleiste (25') mit gegen das umgelegte Sackende (4) gerichteten Klebstoffdüsen (26') versehen ist.

3. Vorrichtung nach Anspruch 1 oder 2, dadurch gekennzeichnet, daß die Andrückleisten (25, 25') aus rostartig angeordneten Stäben bestehen.

4. Vorrichtung nach einem der Ansprüche 1 bis 3, dadurch gekennzeichnet, daß jede Andrückleiste (25, 25') plattenförmig ausgebildet ist und etwa die Hälfte der Sackoberseite abdeckt.

5. Vorrichtung nach einem der Ansprüche 1 bis 3, dadurch gekennzeichnet, daß die Andrückleisten (25, 25') mit vertikalen Trägern (23, 23') versehen sind, die über Parallellenker (21, 22, 21', 22') mit dem Gestell verbunden sind, so daß sie in einer horizontalen Ebene parallel zu sich selbst auf die Sackfüllung beidseits des straff gehaltenen Sackendes (4) absenkbar sind.

6. Vorrichtung nach Anspruch 5, dadurch gekennzeichnet, daß die Parallellenker (21, 22) der in Förderrichtung hinteren Andrückleiste (25) an die vertikale Koppel (16) von im Gestell gelagerten Parallellenkern (12, 13) auf derselben Seite wie diese angelenkt sind, so daß sich die Andrückleiste (25) über die Oberkante des von mit dem Förderband (1) mitbewegten Spreizeinrichtungen (5) gehaltenen oberen Randes des Sackendes (4) heben läßt.

7. Vorrichtung nach einem der vorhergehenden Ansprüche, dadurch gekennzeichnet, daß jeweils einer der Parallellenker (12, 21, 22') auf einer Welle (7, 20, 19') befestigt ist, die zu deren Verschwenken mit einem Hebel (8, 28, 28') verbunden ist, an den eine Druckmittelkolbenzylindereinheit (8', 27, 27') angelenkt ist.

## Claims

1. Apparatus for closing filled sacks consisting at least in part of thermoplastic material, preferably large sacks having a volume capacity of 1 m³ and more, comprising a conveyor preferably consisting of a belt conveyor (1) and serving to move the filled sacks (2) into the closing station, pressure-applying bars (25, 25'), which are parallel to each other and are adapted to be lowered onto the contents of the sack on both sides of the sack end (4), which is held taut by spreading means (5), which pressure-applying bars in their lowered position define between them a gap, which constitutes a passage for the sack end, and closing means (31, 32) disposed above the pressure-applying bar, characterized in that the closing device consists of welding bars (31, 32), which engage the sack end (4) between the spreading means (5) and the pressure-applying bars (25, 25') and are disposed on opposite sides of the sack end, the pressure-applying bar (25) which is disposed at the rear in the direction of conveyance is provided with adhesive nozzles (26), which are directed to the upper sack ply that is forced onto the contents of the sack, and that pressure-applying bar (25') which is disposed in front in the direction of conveyance comprises a folding edge or folding rod (30), which faces the sack end (4) and when the conveyor (1) has been started, the seam weld at the head has been formed and the welding jaws have been opened that folding edge or rod reversely folds the sack end and urges it against the trailing half of the upper side of the sack, which trailing half has been provided with glue strips and collapsed under pressure.

2. Apparatus according to claim 1, characterized in that that pressure-applying bar (15') which is disposed in front in the direction of conveyance (A) is provided with adhesive nozzles (26'), which are directed to the reversely folded sack end (4).

3. Apparatus according to claim 1 or 2, characterized in that the pressure-applying bars (25, 25') consist of rods which are arranged to constitute a grate.

4. Apparatus according to any of claims 1 to 3, characterized in that each pressure-applying bar (25, 25') is platelike and covers approximately onehalf of the upper surface of the sack.

5. Apparatus according to any of claims 1 to 3, characterized in that the pressure-applying bars (25, 25') are provided with vertical carriers (23, 23'), which are connected to the frame by parallel links (21, 22, 21', 22') in such a manner that the pressure-applying bars extending in a vertical plane can be lowered parallel to themselves onto the contents of the sack on both sides of the sack end (4), which is held taut.

6. Apparatus according to claim 5, characterized in that the parallel links (21, 22) associated with the pressure-applying bar (25) which is disposed at the rear in the direction of travel are - pivoted to the vertical coupling link (16) associated with parallel links (12, 13) which are movably mounted in the frame and are pivoted to said coupling link on the same side as said rear pressure-applying bar so that the pressure-applying bar (25) is adapted to be raised above the top edge of the top edge of the sack end (4) which top edge is held by spreading means (5), which move in unison with the belt conveyor (1).

7. Apparatus according to any of the preceding claims, characterized in that one of the parallel links (12, 21, 22') of each set is secured to an associated shaft (7, 20, 19'), which serves to pivotally move the parallel links and for that purpose is connected to a lever (8, 28, 28'), to which a fluid-operable piston cylinder unit (8', 27, 27') is pivoted.

## Revendications

1. Dispositif pour fermer des sacs consistant au moins partiellement en matière thermoplastique, de préférence de grands sacs d'une contenance de 1 m³ et plus comportant un dispositif de transport, de préférence une bande transporteuse (1) amenant les sacs remplis (2) au poste de fermeture, des barres de pression (25, 25') disposées des deux côtés de l'extrémité du sac (4) maintenu tendu par des dispositifs de tension (5), réciproquement parallèles et pouvant être abaissées sur le sac rempli, barres de pression qui en leur position abaissée définissent entre elles une fente pour passer l'extrémité du sac, et un dispositif de fermeture (31, 32) prévu au-dessus de la barre de pression, caractérisé en ce que le dispositif de fermeture consiste en barres de soudure (31, 32) s'attaquant à l'extrémité du sac (4) et étant disposées des deux côtés de cette dernière entre les dispositifs d'écartement (5) et les barres de pression (25, 25'), en ce que la barre de pression (25) arrière par rapport au sens du transport est pourvue de buses de colle (26) dirigées vers la paroi supérieure du sac pressée sur le contenu du sac et en ce que la barre de pression (25') avant par rapport au sens du transport possède une barre ou arête de pliage (30) dirigée vers l'extrémité du sac (4) qui, après le démarrage de la bande transporteuse (1), la formation de la soudure de tête et l'ouverture des mâchoires de soudure, replie et presse ladite extrémité du sac sur la moitié traînée du sac du côté supérieur, munie de bandes de colle et pressée à plat.

2. Dispositif selon la revendication 1, caractérisé en ce que la barre de pression antérieure dans le sens de transport (A) (25') est munie de buses de colle (26') dirigées contre l'extrémité rabattue du sac (4).

3. Dispositif selon les revendications 1 ou 2, caractérisé en ce que les barres de pression (25, 25') consistent en barres disposées en forme de grille.

4. Dispositif selon. les revendications 1 à 3, caractérisé en ce que chaque barre de pression (25, 25') est réalisée en forme de plaque couvrant environ la moitié du côté supérieur du sac.

5. Dispositif selon une des revendications 1 à 3, caractérisé en ce que les barres de pression (25, 25') sont munies de montants verticaux (23, 23') reliés avec l'établi par les bras parallèles (21, 22, 21', 22'), de sorte à pouvoir être abaissées, dans un plan horizontal parallèle à elles-mêmes, sur le remplissage du sac des deux côtés de l'extrémité du sac maintenue sous tension.

6. Dispositif selon la revendication 5, caractérisé en ce que les bras parallèles (21, 22) de la barre de pression postérieure dans le sens du transport sont articulés à la bielle verticale (16) reliant des bras parallèles (12, 13) tournant dans l'établi du même côté que ladite bielle, de sorte que la barre de pression (25) puisse être soulevée au-dessus de l'arête supérieure du bord supérieur de l'extrémité du sac (4) maintenue par des dispositifs tendeurs entraînés par la bande transporteuse (1).

7. Dispositif selon l'une des revendications précédentes, caractérisé en ce qu'un des bras parallèles (12, 21, 22') est fixé sur un arbre (7, 20, 19') qui pour être déplacé est relié à un levier (8, 28, 28') auquel une unité piston-cylindre pour fluide de pression (8', 27, 27') est articulée.
